# DEMANDE DE BREVET EUROPEEN

(11) **EP 0 098 640 A1**
(43) Date de publication de la demande: **18.01.1984**
(21) Numéro de dépôt: 83200939.3
(22) Date de dépôt: 23.06.1983
(51) Int. Cl.: F42C 11/02

(54) **Dispositif de mise à feu d'une amorce de projectile**

(30) Priorité: 29.06.1982 CH 3974/82
(71) Demandeur: MEFINA S.A., CH-1700 Fribourg (CH)
(72) Inventeur: Beuchat, Roger, CH-1196 Gland (CH); Butschi, Edmond, CH-1220 Avanchet-Parc (CH)
(74) Mandataire: Roth, Pierre (FR)

(57) **Abrégé**

Le dispositif de mise à feu comprend un percuteur (10, 11) venant frapper un marteau (14) pour comprimer un cristal piezo-électrique (16) qui est relié à l'entrée d'un transformateur (17). Ce dernier abaisse la tension pour pouvoir attaquer une amorce (12) à basse impédance. En position armée, l'amorce (2) vient se placer sur l'axe de la fusée en regard du détonateur (6).

## Description

On connaît déjà des dispositifs de mise à feu d'une amorce de projectile, comprenant un percuteur agissant sur un élément piezo-électrique placé entre deux électrodes et destiné à fournir l'énergie électrique nécessaire à la mise à feu de l'amorce, comprenant un transformateur abaisseur de tension pour relier les électrodes de l'élément piezo-électrique à l'amorce.

L'invention a pour but d'améliorer le rendement énergétique du dispositif de mise à feu.

L'invention a également pour but de combiner la sécurité offerte par les amorces à basse impédance et les avantages de simplicité d'un dispositif de mise à feu constitué par un élément piezo-électrique. A cet effet, le dispositif selon l'invention est caractérisé en ce que l'élément piezo-électrique est constitué par un cristal en forme de disque placé dans un logement de forme cylindrique circulaire, une partie mobile présentant une portion cylindrique circulaire étant montée coulissante dans ledit logement, cette partie mobile étant soumise à l'action d'un ressort pour exercer une pression initiale sur le cristal, cette partie étant disposée sur le chemin du percuteur, mais distante de celui-ci, de façon à transmettre à l'élément piezo-électrique le choc produit par le percuteur en venant buter contre cette partie mobile.

La figure unique du dessin annexé représente, schématiquement et à titre d'exemple, une forme d'exécution du dispositif de mise à feu selon l'invention.

Le dispositif de mise à feu est monté dans une fusée de projectile comprenant une pièce annulaire 1. Ce dispositif comprend une amorce 2 à basse impédance montée dans un porte-amorce 3. Avant le départ du coup, le porte-amorce 3 est retenu par un mécanisme temporisateur 4 muni d'un doigt 5 dans la position illustrée au dessin, dans laquelle il y a interruption de la chaîne pyrotechnique,car l'amorce 2 est disposée à un endroit où elle ne peut pas communiquer le feu à un détonateur 6,dont il est séparé par une cloison 7. La disposition ci-dessus est bien connue dans la technique et n'est donc pas décrite plus détaillée.

La partie avant de la fusée est munie d'une pièce annulaire 8 présentant un rebord 9 pour retenir un percuteur 10 constitué par une calotte en résine synthétique,dans laquelle est noyée une pièce 11 en métal, tel.que de l'acier ou du laiton dur. Le percuteur 10 est maintenu appuyé contre la surface interne du rebord 9 par un ressort 12 prenant appui contre un manchon 13 en résine isolante. Ce manchon 13 constitue un logement pour une partie mobile 14 métallique montée coulissante à l'intérieur de ce manchon et soumise à l'action d'un ressort 15 prenant appui contre sa face avant et contre le percuteur. La pièce 14 est dénommée marteau et est séparée du percuteur par une distance de quelques millimètres.

Ainsi la pièce 14 est pressée élastiquement contre un élément piezo-électrique 16 constitué par un cristal en forme de disque. Ce cristal est disposé au fond d'un logement de forme cylindrique circulaire délimité par le manchon 13 et la face avant de la pièce annulaire 1 formant enclume. Le cristal 16 est donc serré entre deux pièces métalliques qui sont destinées à exercer sur lui les forces nécessaires pour l'obtention de la tension d'allumage et qui constituent en même temps les électrodes pour prélever cette tension.

La tension fournie par le cristal 16 lors de l'impact est amenée à un transformateur 17 retenu dans un manchon 18 dans la pièce annulaire l,les conducteurs d'entrée du transformateur étant constitués, d'une part, par la pièce 1, et, d'autre part, par une tige métallique 19 en contact avec le marteau 14 par l'intermédiaire d'une lame élastique 20.

Le transformateur 17 est un transformateur abaisseur de tension et, grâce au fait qu'il doit transmettre des impulsions de durée très brève, il peut être constitué simplement par deux enroulements coaxiaux sans carcasse de fer. En principe, ces deux enroulements sont portés sur une bobine dont la partie centrale constitue un noyau non ferreux pour les dites bobines. L'enroulement secondaire du transformateur 17 est relié par des conducteurs non représentés à des contacts électriques pour amener la tension d'allumage à l'amorce 2 à basse impédance lorsque cette dernière est arrivée dans sa position de mise à feu, après écoulement de la durée prévue pour la sécurité de bouche. Ces contacts électriques peuvent par exemple être combinés avec le doigt de verrouillage 5.

Lorsque le projectile atteint un but, le percuteur est déplacé brusquement vers l'arrière et la pièce 11 vient heurter le marteau 14, ce dernier transmettant au cristal 16 l'onde de choc produite par le percuteur 10. Il en résulte une pression élevée et de courte durée sur le cristal avec production consécutive d'énergie électrique dans des conditions d'impédance élevée.

La disposition décrite est très avantageuse, car le cristal est maintenu fermement sur ses deux faces et sur son pourtour, de sorte qu'il peut résister à des pressions très élevées sans que son fonctionnement soit compromis. On obtient des résultats excellents en prévoyant un léger bombage et une légère convexité des faces des pièces 1 et 14 qui prennent appui contre les faces du cristal, ces dernières étant planes. Les mesures ont démontré que lors du choc du percuteur contre le marteau 14, ce dernier présente un phénomène de résonnance, de sorte que le cristal produit au moins deux pointes de tension successives.

Grâce au fait que le percuteur acquiert une vitesse élevée au moment de l'impact, il vient frapper vigoureusement la pièce 14 et l'on obtient une pression très brève,mais très élevée,ce qui est favorable au point de vue de la tension électrique fournie. Comme, d'une part, les masses déplaçables lors de l'impact sont limitées à la masse du percuteur, celle-ci étant principalement constituée par la masse de la pièce métallique 11 et comme, d'autre part, la calotte en résine du percuteur est relativement grande, le dispositif de mise à feu présente une grande sensibilité et peut fonctionner lors des impacts sur sol très tendre, par exemple sur de la neige non tassée.

## Revendications

1. Dispositif de mise à feu d'une amorce (2) de projectile, comprenant un percuteur (10) agissant sur un élément piezo-électrique (16) placé entre deux électrodes (1, 14) et destiné à fournir l'énergie électrique nécessaire à la mise à feu de l'amorce (2),comprenant un transformateur (17) abaisseur de tension pour relier les électrodes de l'élément piezo-électrique à l'amorce (2),caractérisé en ce que l'élément piezo-électrique (16) est constitué par un cristal en forme de disque placé dans un logement de forme cylindrique circulaire, une partie mobile (14) présentant une portion cylindrique circulaire étant montée coulissante dans ledit logement, cette partie mobile étant soumise à l'action d'un ressort (15) pour exercer une pression initiale sur le cristal (16),cette partie (14) étant disposée sur le chemin du percuteur (10),mais distante de celui-ci, de façon à transmettre à l'élément piezo-électrique (16) le choc produit par le percuteur en venant buter contre cette partie mobile. (14)

2. Dispositif selon la revendication 1, caractérisé en ce que les électrodes sont constitués par le fond du logement et par la face de la pièce mobile (14) qui est tournée vers le cristal (16),ce fond et cette face étant l'un convexe et l'autre concave.

3. Dispositif selon la revendication 1, caractérisé en ce que le transformateur (17) est constitué par deux enroulements électriques coaxiaux, ces enroulements étant montés sur un noyau non ferreux.

4. Dispositif selon la revendication l,caractérisé en ce que le percuteur présente une partie avant (10) en résine synthétique, cette partie étant déplaçable en direction de l'élément piezo-électrique (16),une pièce métallique (11) de plus petite dimension que la pièce en résine étant solidaire de cette dernière et agencée pour venir frapper ladite partie mobile (14)-
